# EUROPÄISCHE PATENTSCHRIFT

(11) **EP 0 179 929 B1**
(45) Veröffentlichungstag und Bekanntmachung des Hinweises auf die Patenterteilung: **27.01.1988**
(21) Anmeldenummer: 84111868.0
(22) Anmeldetag: 04.10.1984
(51) Int. Cl.: B41J 9/133, B41J 9/38, H01F 7/14

(54) **Elektromagnetischer Stösselantrieb mit Schwenkglied insbesondere für Anschlagdrucker**
Electromagnetic drive with a rocking element, in particular for an impact printer
Elément d'actionnement électromagnétique à balancier en particulier pour imprimante à impact

(43) Veröffentlichungstag der Anmeldung: 07.05.1986
(73) Patentinhaber: IBM DEUTSCHLAND GMBH, D-70569 Stuttgart (DE); International Business Machines Corporation, Armonk, N.Y. 10504 (US)
(72) Erfinder: Hartmann, Kurt, D-7260 Calw-Heumaden (DE); Matthaei, Horst, Dipl.-Ing., D-7035 Waldenbuch (DE)
(74) Vertreter: Blutke, Klaus Wilhelm, Dipl.-Ing.

(56) Entgegenhaltungen:
- EP-A- 0 108 159

## Beschreibung

Die Erfindung betrifft einen elektromagnetischen Stösselantrieb mit Schwenkglied entsprechend dem ersten Teil des Anspruches 1, der sich insbesondere bei Anschlagdruckern einsetzen lässt. Ein solcher Antrieb ist aus der EP-A-0108159 bekannt.

Dieser neuartige Antrieb basiert in seiner grundlegenden physikalischen Wirkungsweise auf einem Prinzip, wie es in der europäischen Patentanmeldung EP-A-0021 335 beschrieben ist. Diese vorgenannte Anmeldung bezieht sich auf einen schnellen, elektromagnetisch betätigbaren Stösselantrieb, der insbesondere für Anschlagdrucker eingesetzt werden kann. Der Elektromagnet besteht grundsätzlich aus im wesentlichen symmetrisch aufgebauten, magnetisierbaren Jochhälften mit entsprechender(n) Erregerspule(n). Die einanderzugewandten Polenden der Jochhälften bilden mit einander fluchtende magnetische Arbeitsspalte. Zwischen den magnetischen Arbeitsspalten ist ein in Richtung der Fluchtlinie der Arbeitsspalte verschiebbarer Stössel angeordnet. Der Querschnitt des Stössels ist an die Fläche der Arbeitsspalte angepasst. Er kann zylinderförmig oder quaderförmig ausgebildet sein. Er enthält z.B. scheiden- bzw. quaderförmig ausgebildete Ankerelemente aus magnetisierbarem Material und zwischen diesen angeordnete Abstandselemente aus vorwiegend nichtmagnetisierbarem Material. Die Ankerelemente weisen eine derartige geometrische Ausbildung auf, dass ihr Volumen in der Grössenordnung des Arbeitsspaltvolumens liegt. In der Ausgangslage des Stössels befinden sich die Ankerelemente im nichterregten Zustand des Elektromagneten im wesentlichen vor dessen Arbeitsspalten. Sie werden bei Erregung des Elektromagneten in diese Arbeitsspalte hineingezogen und erfahren dabei eine Beschleunigung.

Bei Anordnungen dieser Art führt der Stössel eine geradlinige Bewegung aus.

Bei einem Jochhälftenpaar kann nur eine der Jochhälften mit einer Spule versehen sein; ebenso ist es aber auch möglich, beide Jochhälften mit je einer Spule zu versehen. Sind einem Stössel mehrere Jochhälftenpaare zugeordnet, so vergrössert sich entsprechend die Anzahl der erforderlichen Spulen.

Derartige Stösselanordnungen weisen folgende Nachteile auf:

Für einen, von Seitenkräften freien Antrieb sind für jedes Jochhälftenpaar immer zwei Spulen (für jede Jochhälfte eine Spule) erforderlich.

Bei Druckhammerbänken mit mehreren nebeneinanderliegenden Stösselanordnungen ist deren Baubreite durch den seitlichen Abstand benachbarter Stösseleinheiten begrenzt.

In der europäischen Patentanmeldung EP-A-0108159 ist ein elektromagnetischer Drehantrieb mit Nickbewegung für eine Schritt-, Schalt- oder Stossbewegung beschrieben.

Er besteht aus einer Elektromagneteinheit und einem Bewegungselement. Die Elektromagnet- einheit umfasstvon Elektromagnetspulen erregbare Joche. Die einander gegenüberstehenden Polenden der Joche definieren magnetische, in einer Ebene liegende Arbeitsspalte. Das Bewegungsglied ist als rotationssymmetrischer Körper, als Scheibenring, ausgeführt. Es verläuft durch die magnetischen Arbeitsspalte und enthält eine Anzahl magnetisierbarer Elemente. Die geometrische Ausbildung dieser Elemente liegt in der Grössenordnung der geometrischen Ausbildung der magnetischen Arbeitsspalte. Im nichterregten Zustand der Elektromagneteinheit befindet sich ein solches Element im wesentlichen vor dem ihm zugeordneten magnetischen Arbeitsspalt. Bei Erregung der Elektromagneteinheit wird dieses Element in den Arbeitsspalt hineingezogen und dabei beschleunigt, wodurch der Antrieb des Bewegungselementes bedingt ist. Durch einen rotationssymmetrischen Aufbau der Elektromagnet- einheit braucht für sämtliche Joche nur eine einzige Erregerspule vorgesehen zu werden. Bei einem Scheibenring als Bewegungsglied wird die Antriebsbewegung von einer mit seiner Peripherie verbundenen Anordnung abgeleitet.

Der konstruktive Aufwand für eine solche Anordnung ist sehr gross. Für eine hohe Stossstärke ist eine grössere Anzahl von radial verlaufenden magnetisierbaren Elementen erforderlich.

Es ist Aufgabe der Erfindung, eine im Oberbegriff des Patentanspruches 1 angegebene Anordnung mit geringerem konstruktiven Aufwand unter Verwendung nur einer Spule zu schaffen.

Diese Aufgabe wird durch die im kennzeichnenden Teil des Anspruches 1 angegebenen Massnahmen gelöst. Weitere vorteilhafte Ausgestaltungen der Erfindung sind dem Unteranspruch zu entnehmen.

Ein Ausführungsbeispiel der Erfindung ist in den Zeichnungen dargestellt und wird im folgenden näher beschrieben.

Es zeigen:
Fig. 1 eine Explosionszeichnung des erfindungsgemässen elektromagnetischen Stösselantriebes mit Schwenkringanker,
Fig. 2 eine Schnittzeichnung gemäss der Schnittlinie A-A für die in Fig. 1 gezeigte Anordnung im zusammengebauten Zustand,
Fig. 3 Explosionszeichnung einer montagefertigen Einheit mit dem Stösselantrieb gemäss Fig. 1 unter Fortlassung einiger Teile (um die Darstellung übersichtlicher zu machen),
Fig. 4 auszugsweise Schnittdarstellungen gemäss der Schnittlinien B-B, C-C, D-D, E-E, F-F und G-G in Fig. 3 zur Darstellung der magnetischen Arbeitsspalte in Verbindung mit den ihnen zugeordneten Ankerstegen des Schwenkringankers,
Fig. 5 Explosionszeichnung einer Druckstösseleinheit mit zugehörigen elektromagnetischen Antriebseinheiten nach dem Stand der Technik gemäss EP-A-0 063 233.

In Fig. 1 ist eine Explosionszeichnung des erfindungsgemässen elektromagnetischen Stösselantriebes mit Schwenkringanker gezeigt. Der Schwenkringanker 1 besteht aus weichmagnetischem Material. Die für seinen Antrieb wirksamen Teile, d.h. die Ankerstege, welche bei Erregung des Elektromagneten in dessen Arbeitsspalte hineingezogen werden, sind mit 1-2-1 und 1-2-2 gekennzeichnet. Diese Ankerstege sind als kreisring- ähnliche Segmente Teil der ringformähnlichen Struktur 1 -2 des Schwenkringankers 1. An seinem unteren Teil weist der Schwenkringanker eine Bohrung 1 -1 auf, durch die eine nicht dargestellte Schwenkachse verläuft. Im Betrieb führt dieser Schwenkringanker um diese Achse eine Schwenkbewegung in Pfeilrichtung P aus. Diese Schwenkbewegung kann durch einen am oberen Teil des Schwenkringankers angebrachten Fortsatz 1-3 für Schalt- bzw. Anschlag-Operationen ausgenutzt werden. Vorzugsweise (bei Verwendung des erfindungsgemässen Stösselantriebes für Anschlagdrucker) wird durch diesen Fortsatz 1-3 direkt ein Abdruck bewirkt oder indirekt über eine bei bekannten Druckern übliche Schubstange die Anschlagbewegung auf einen am anderen Ende dieser Schubstange gekoppelten Druckhammer übertragen. Es sei darauf hingewiesen, dass der Schwenkringanker nach Ausführung einer Aktionsbewegung in P-Richtung selbstverständlich in seine Ausgangslage zurückkehren soll. Auf Massnahmen, die der Rückführung des Schwenkringankers in seine Ausgangslage dienen können, wird an späterer Stelle etwas ausgesagt. In seiner Ausgangsstellung nimmt der Schwenkringanker eine Lage ein, in der seine Ankerstege 1-2-1 bzw. 1-2-2 vor einem entsprechend ausgebildeten Luftspalt G-1 bzw. G-2 einer Elektromagnet- einheit liegen (Fig. 2, Fig. 4). Diese Magnetspalte sind entsprechend der kreisring-segmentähnlichen Form der Ankerstege auch kreisringsegmentförmig ausgebildet. Bei Erregung des Elektromagneten werden diese Ankerstege in die ihnen zugeordneten magnetischen Arbeitsspalte hineingezogen. Dabei ergibt sich eine Schwenkbewegung des Schwenkringankers um die durch seine Bohrung 1 -1 verlaufende Schwenkachse. Diese Schwenkbewegung steht als Stösselbewegung des Fortsatzes 1-3 des Schwenkringankers zur Verfügung.

Im folgenden wird der Aufbau der Elektromagneteinheit beschrieben. Dabei sei vorausbemerkt, dass diese Elektromagneteinheit joch- und spulensymmetrisch aufgebaut ist und nur eine Erregerspule erfordert. Die Erregerspule ist ringförmig ausgeführt und auf einem entsprechenden Spulenkörper 50 aufgebracht (die Erregerspule 56 ist aus Vereinfachungsgründen in Fig. 1 nicht, wohl aber in Fig. 2 dargestellt). Nach Aufbringen der Erregerspule auf den Spulenkörper 50 wird dieser Körper in einen sein Äusseres abgrenzenden Schalenring 6 geschoben. Im zusammengebauten Zustand des Stösselantriebes liegt die Erregerspule 56 samt Spulenkörper 50 und Schalenring 6 innerhalb einer grossen Öffnung 1 -4 des Schwenkringankers zu gleichen Teilen links und rechts der Schwenkringankerebene. Hierbei ist besonders zu beachten, dass der Schalenring 6 der Spulenanordnung genügenden Abstand zur Innenbegrenzung des Ankerringes 1 -2, insbesondere seiner Stege 1 -2-1 und 1 -2-2, hat, um eine ausreichende Schwenkbewegung in bzw. durch die Arbeitsspalte hindurch zu ermöglichen. Einzelheiten dazu werden im Zusammenhang mit Fig. 2 beschrieben.

Die beiden Jochhälften des Elektromagneten sind mit 2 und 3 gekennzeichnet. Man kann sie sich aus rotationssymmetrischen, entsprechend modifizierten, deckelförmigen Gebilden entstanden denken. Diese runden deckelförmigen Gebilde weisen einen scharf abgebogenen Rand und in ihrem Innern, auf die Deckelachse ausgerichtet, einen scheibenringförmigen Vorsprung mit einer Bohrung in der Deckelachse auf. Bei der rechten Jochhälfte 2 sind der Deckelrand mit 2-2, der Vorsprung mit 2-1 und die Bohrung mit 9 gekennzeichnet. Entsprechende Kennzeichnungen gelten für die linke Jochhälfte 3, für die aus der Schnittzeichnung in Fig. 2 hervorgeht, dass deren Deckelrand mit 3-2 und deren Vorsprung mit 3-1 bezeichnet sind, wobei die Bohrung, wie auch bei der rechten Jochhälfte 2, die Bezeichnung 9 trägt. Vom Deckelrand, z.B. bei der rechten Jochhälfte 2, sind bestimmte Teile ausgefräst oder auf andere Art und Weise entfernt, so dass der Deckel, würde man ihn mit seinem Rand auf eine Ebene aufsetzen, diese Ebene nur in den Bereichen 2-2-1 und 2-2-2 berührt. Entsprechendes gilt auch für die linke Jochhälfte, bei der diese Teilflächen in der Darstellung nach Fig. 2 mit 3-2-1 und 3-2-2 gekennzeichnet sind. Beim Zusammenbau der Elektromagneteinheit werden beide Jochhälften 2 und 3 unter Zwischenschaltung eines als Scheibenring ausgebildeten Zwischenstückes 4 mittels einer Schraub- oder anderen Verbindung durch die Bohrung 9 miteinander verbunden. Das Abstandsstück 4 stellt sicher, dass sich zwischen der Teilfläche 2-2-1 der rechten Jochhälfte 2 und der Teilfläche 3-2-1 der linken Jochhälfte 3 sowie zwischen der Teilfläche 2-2-2 der Jochhälfte 2 und der Teilfläche 3-2-2 der Jochhälfte 3 ein Arbeitsspalt G1 bzw. G2 ausbilden kann. Diese Arbeitsspalte haben eine kreisring-segmentförmige Form; sie sind breit genug, um die ihnen zugeordneten Ankerstege 1-2-1 bzw. 1 -2-2 des Schwenkringankers aufnehmen zu können. Die Form und Abmessungen jedes Arbeitsspaltes entsprechen im wesentlichen der Form und den Abmessungen der Ankerstege, wobei selbstverständlich ist, dass die Ankerstege eine etwas geringere Breite als die Luftspalte selbst haben, um sich in diesen überhaupt bewegen zu können. In dem gezeigten Ausführungsbeispiel liegt die Schwenkringankerebene in der durch die magnetischen Arbeitsspalte G1 und G2 hindurchgehenden Ebene. Wird die Erregerspule kurzzeitig erregt, so bildet sich in den Jochhälften 2 und 3, welche aus ferromagnetischem Material bestehen sollen, eine Magnetfluss aus, der von der einen zur anderen Jochhälfte über die magnetischen Arbeitsspalte verläuft. Durch Wirkung des Magnetfeldes in den Arbeitsspalten werden die diesen Arbeitsspalten zugeordneten Ankerstege des Schwenkringankers angezogen und in den Arbeitsspalt hinein beschleunigt. Dabei ergibt sich eine Schwenkbewegung des Schwenkringankers.

In der Ruhelage des Schwenkringankers befindetsich dessen Ankersteg 1-2-1 vor dem Luftspalt G-1 an einer Position, wie aus Fig. 2 hervorgeht, ausserhalb der von den Teilen 2 und 3 umfassten Elektromagneteinheit. In der gleichen Ausgangsposition des Schwenkringankers nimmt hingegen der Ankersteg 1 -2-2 eine Lage vor dem Luftspalt G-2 innerhalb der Elektromagneteinheit ein. Bei Erregung der Elektromagneteinheit werden die Ankerstege in den ihnen zugeordneten Luftspalt hineingezogen und dabei beschleunigt. Wird die Erregerspule deaktiviert, wenn sich die Ankerstege im Arbeitsspalt befinden, so setzt sich ihre Bewegung aufgrund der Massenträgheit in Pfeilrichtung D fort, bis die Schwenkbewegung, z.B. durch einen nicht dargestellten äusseren Anschlag, begrenzt wird. Eine solche Begrenzung der Schwenkbewegung des Schwenkringankers kann bei Verwendung des erfindungsgemässen Stösselantriebes für einen Anschlagdrucker auch durch den Druckanschlag des Fortsatzes 1.3 gegeben sein. Die Rückführung des Schwenkringankers in seine Ausgangsposition kann mit herkömmlichen Mitteln wie z.B. mit einer nicht dargestellten Feder erfolgen.

Darüber hinaus kann die Rückführung auch durch eine erneute Erregung der Elektromagnet- einheit erfolgen, wobei der Schwenkringanker entgegen der Aktionsrichtung D eine Bewegung ausführt. Das vorübergehende Festhalten des Schwenkringankers in seiner Ausgangsposition kann ebenfallsdurch nicht dargestellte herkömmliche Mittel erfolgen.

Es wurde bereits darauf hingewiesen, dass der Abstand von dem Teil 6 zum Innenrand der Jochhälften gross genug ist, um eine entsprechende Aufnahme des Ankersteges 1-2-1 bzw. 1-2-1 zu gewährleisten.

Für eine bessere Führung des Schwenkringankers vor dem Eintreten seiner Ankerstege in die Arbeitsspalte sind entsprechende Massnahmen vorgesehen (Fig. 1 und Fig. 2). ln seiner Ausgangslage liegt der Ankersteg 1 -2-2 zwischen zwei Ringsegmenten 7-2-2 und 8-2-2 zweier ringförmiger Führungsringe 7 und 8. Diese Führungsringe werden so in die J'ochhälften 2 und 3 eingesetzt und entsprechend befestigt, dass ihre Führungssegmente 7-2-2 bzw. 8-2-2 innerhalb der Jochhälften 2 bzw. 3 neben den Polflächen 2-2-2 bzw. 3-2-2 des Luftspaltes G-1 zu liegen kommen. Der gegenseitige Abstand ihrer Führungsflächen ist, wie aus Fig. 2 hervorgeht, geringfügig kleiner als der Abstand der den Arbeitsspalt G1 bildenden Polflächen 2-2-2 und 3-2-2. Dadurch wird bewirkt, dass bei einer Bewegung des Ankersteges 1-2-2 in den Luftspalt G-2 ersterer eine bessere Anfangsführung erhält und ein unerwünschter Abrieb des Ankersteges 1-2-2 an den Polflächen des Arbeitsspaltes G2, hervorgerufen durch unerwünschte Querkräfte, vermieden bzw. verringert wird. Zweckmässigerweise besteht das Material der Führungsringe 7 und 8 aus Kunststoff. Wenn für die Ausgangslage des Ankersteges 1 -2-2 eine solche Führung (7-2-2/8-2-2) vorgesehen ist, so ist sie in analoger Weise auch für die Ausgangslage des Ankersteges 1-2-1 vorzusehen. Aus Gründen der Übersicht ist jedoch auf die Darstellung dieser Führung für den Ankersteg 1-2-1 in Fig. 1 und 2 verzichtet worden. In Fig. 3 und Fig. 4 ist die Aussenführung für den Ankersteg 1-2-1 durch die Ringsegmente 13-2-1 und 14-2-1 angedeutet. Wenn, wie bereits ausgesagt wurde, die Ankerstege 1 -2-1 und 1-2-2 der Form und Abmessung der Luftspalte G-1 bzw. G-2 im wesentlichen angepasst sind, so ist dennoch kleinen zweckmässigen Abweichungen Raum gelassen. Aus fertigungstechnischen Gründen werden die Luftspalte kreisringsegmentförmig ausgebildet sein und einen rechteckigen Querschnitt aufweisen. Diese Ausbildung der Luftspalte ist durch die Rotationssymmetrie der Jochhälften 2 und 3 vorgegeben. Das Kreisringsegment eines Luftspaltes ist durch einen Durchmesser Ri und einen äusseren Durchmesser Ro (s. Fig. 1) gekennzeichnet. Die Ankerstege des Schwenkringankers, die, wie bereits erwähnt, kreisring-segmentähnlich ausgebildet sind, können nun entsprechend der Radien Ri und Ro für die Luftspalte die gleichen inneren bzw. äusseren Radien haben. Für eine optimale Anziehungskraft eines vor dem Arbeitsspalt befindlichen Ankersteges in den Arbeitsspalt hinein ist es jedoch zweckmässig, wenn der innere Radius R1 i des Ankersteges 1 -2-1 dem äusseren Radius Ro des Luftspaltes G-1 entspricht und der äussere Radius R1₀ des Ankersteges 1-2-1 entsprechend der Stärke des Ankersteges grösser als R1 i gewählt wird. Auf diese Weise wirkt bei Erregung der Elektromagneteinheit in einer entsprechenden Ausbildung eines Magnetfeldes im Spalt G-1 auf alle Teile des Ankersteges die gleiche Anziehungskraft, was bei einem Unterschied der Radien Ro und R1 i nicht der Fall wäre.

Entsprechende Überlegungen gelten für die Ausgangslage des Schwenkringankers auch für den Ankersteg 1-2-2 in Beziehung zum Luftspalt G-2, wobei der äussere Radius R2o dieses Ankersteges dem inneren Radius Ri der Jochhälften 2 und 3 entsprechen soll. Dass die Radien der Ankerstege des Schwenkringankers unterschiedlich sind, ist für die Fertigung desselben unproblematisch, da er ohnehin als Stanzteil ausgeführt werden kann und eine Rotationssymmetrie für die Ankerstege aus fertigungstechnischer Sicht (wie bei Drehteilen) nicht vorliegen muss.

Die Darstellungen in den Figuren 1 und 2 dienten dazu, das Prinzip der Erfindung verständlich zu machen. Unter Zugrundelegung der gleichen Teile wird in Figur 3 in Verbindung mit der Figur 4 gezeigt, wie eine montagefertige Einheit für einen solchen Schwenkringankerantrieb aufgebaut sein kann.

Fig. 3 zeigt eine Explosionszeichnung einer solchen Einheit unter Fortlassung einiger Teile, um die Darstellung übersichtlicher zu machen.

Diese montagefertige Einheit besteht aus einer linken 12 und rechten Hälfte 11, die unter Hinzufügung des Schwenkringankers 1 und einer Schwenkachse 14 sowie des nicht dargestellten Spulenkörpers 50 der Spule und der Spulenkörperschale und des Abstandsringes 4 zusammengefügt werden, wobei die beiden Hälften 11 und 12 durch eine durch ihre Bohrung 9 hindurchgehende Schraubverbindung oder ähnliches fest zusammengehalten werden. Zum besseren Verständnis der Darstellung in Fig. 3 wurde in der Explosionszeichnung die linke Hälfte 12 aus ihrer gestrichelt dargestellten Position um die Achse D um 90° gedreht gezeichnet, um einen Einblick auf ihre Innenseite zu bekommen. In die rechte und linke Hälfte 11 und 12 sind die entsprechenden Jochhälften 2 und 3 (aus Fig. 1) in eine entsprechende Aussparung eingelassen. Die Bezeichnungen der entsprechenden Abschnitte der Jochhälften aus

Fig. 1 wurden in Fig. 3 beibehalten. Aus Übersichtsgründen wurde jedoch von Führungsring 7 nur der für die Führung des Ankersteges 1 -2-2 wesentliche Teil gezeichnet. In Ergänzung zu der Darstellung nach Fig. 1 ist jedoch in Fig. 3 der in Fig. 1 nicht dargestellte Führungsring mit den für den Ankersteg 1-2-1 wesentlichen Teilen 13-2-1 und 14-2-1 dargestellt.

## Patentansprüche

1. Elektromagnetische Antriebsanordnung zur Ausführung einer einzelnen Schritt-, Schalt- oder Stossbewegung, bestehend aus einer Elektromagnet-Einheit und einem Bewegungselement, wobei die Eiektromagnet-Einheitvon Elektromagnetspulen erregbare Joche einschliesst, deren einander gegenüberstehende Polenden magnetische, in einer Ebene liegende Arbeitsspalte definieren, und wobei ein um eine Achse drehbares Bewegungsglied durch die magnetischen Arbeitsspalte (G1, G2) verläuft und magnetisierbare Abschnitte (1 - 2-1; 1-2-2) enthält, deren geometrische Ausbildung in der Grössenordnung der geometrischen Ausbildung der magnetischen Arbeitsspalte liegt und von denen sich ein jeder im nichterregten Zustand der Elektromagnet-Einheit in seiner Ausgangslage im wesentlichen vor dem ihm zugeordneten magnetischen Arbeitsspalt befindet und bei Erregung der Elektromagnet-Einheit in diesen Arbeitsspalt hineingezogen und dabei beschleunigt wird, wodurch der Antrieb des Bewegungselementes bedingt ist, dadurch gekennzeichnet, dass das Bewegungsglied einen um einen Schwenkpunktschwenkbaren, ringähnlichen Hebelarm (1) mit einem Betätigungszahn (1 -3) aufweist, dass die magnetisierbaren Abschnitte (1-2-1; 1-2-2) von diametral liegenden Ringsegmenten des Hebelarms (1) gebildet werden, dass die diesen Ringsegmenten zugeordneten magnetischen Arbeitsspalte (G1, G2) des Elektromagneten ebenfalls ringsegmentartig ausgebildet sind und dass zwischen den Arbeitsspalten (G1, G2) und der Erregerspule (6) ein für die Bewegung des Hebelarms (1 ) ausreichender Abstand vorgesehen ist.

2. Anordnung nach Anspruch 1, dadurch gekennzeichnet, dass die Elektromagneteinheit ein senkrecht durch die Bewegungsebene des Hebels (1) verlaufendes, von einer Erregerspule (56) umgebenes Basisjoch (2-1, 4, 3-1) umfasst, welches sich auf jeder Seite der Bewegungsebene in jeweils zwei Jochen (2-2,3-2) mit ringsegmentartigen Polflächen (2-2-1/3-2-1; 2-2-2/3-2-2) fortsetzt, zwischen denen die Arbeitsspalte (G1, G2) gebildet werden.

## Claims

1. Electromagnetic actuator for performing individual stepping, switch or impact movements, consisting of an electromagnet unit and a moving element, wherein the electromagnet unit comprises yokes excitable by electromagnet coils, whose opposite pole ends define magnetic operating gaps positioned in one plane, and wherein a moving element, rotable about an axis, extends through the magnetic operating gaps (G1, G2) and comprises magnetizable segments (1-2-1; 1 - 2-2), whose geometrical shape is of the order of the geometrical shape of the magnetic operating gaps and each one of which in the non-excited state of the electromagnet unit is substantially positioned external to the magnetic operating gap with which it is associated, being pulled into that operating gap upon excitation of the electromagnet unit and accelerated in the process, thus causing the moving element to be actuated, characterized in that the moving element comprises a substantially ring-shaped lever arm (1) pivotable about a pivot and provided with an actuating tooth (1-3), that the magnetizable segments (1-2-1; 1 - 2-2) are formed by diametrically positioned ring segments of the lever arm (1), that the magnetic operating gaps (G1, G2) of the electromagnet associated with these ring segments are also substantially ring segment shaped, and that adequate space for the movement of the lever arm (1) is provided between the operating gaps (G1, G2) and the excitation coil (6).

2. Actuator according to claim 1, characterized in that the electromagnet unit comprises a basic yoke (2-1, 4, 3-1) extending perpendicularly through the lever' s (1) plane of movement and encompassed by an excitation coil (56), the basic yoke continuing on either side of the plane of movement in the form of two yokes (2-2, 3-2) with substantially ring segment shaped pole faces (2-2-1/3-2-1; 2-2-2/3-2-2), between which the operating gaps (G1, G2) are formed.

## Revendications

1. Dispositif d'entraînement électromagnétique pour l'exécution d'un déplacement individuel pas- à-pas, de commutation ou de poussée, constitué par une unité en forme-d'électro-aimant et par un organe mobile, dans lequel l'unité en forme d'électro-aimant comprend des culasses, qui peuvent être excitées par des bobines électromagnétiques et dont les extrémités polaires, situées réciproquement en vis-à-vis, définissent des entrefers magnétiques de travail situés dans un plan et dans lequel un organe mobile tournant autour d'un axe s'étend à travers les entrefers magnétiques de travail (G1, G2), et contient des sections magnétisables (1 -2-1 ; 1 -2-2), dont la réalisation géométrique possède des dimensions de l'ordre de celles de la réalisation géométrique des entrefers magnétiques de travail, et dont chacune est située, lorsque l'unité en forme d'électro-aimant est dans son état non excité, dans sa position initiale essentiellement devant l'entrefer magnétique de travail qui lui est associé, et est attirée à l'intérieur de cet entrefer de travail et y est accélérée lors de l'excitation de l'unité en forme d'électro-aimant, ce qui provoque l'entraînement de l'organe mobile, caractérisé en ce que l'organe mobile possède un bras de levier en forme d'anneau (1 ), qui peut pivoter autour d'un centre de rotation et comporte une dent d'actionnement (1 -3), et que les sections magnétisables (1-2-1;1-2-2) sont formées par les segments annulaires diamétraux du bras de levier (1 ), que les entrefers magnétiques de travail (G1, G2) de l'électro-aimant, associés à ces segments annulaires, sont également réalisés sous la forme de segments annulaires, et qu'il est prévu, entre les entrefers de travail (G1, G2) et la bobine d'excitation (6), une distance suffisante pour le déplacement du bras de levier (1).

2. Dispositif selon la revendication 1, caractérisé en ce que l'unité en forme d'électro-aimant comporte une culasse de base (2-1,4,3-1 ), qui est perpendiculaire au plan de déplacement du levier (1), est entourée par une bobine d'excitation (56) et se prolonge, de chaque côté du plan de déplacement, par deux culasses respectives (2-2, 3-2) comportant des surfaces polaires en forme de segments annulaires (2-2-1/3-2-1; 2-2-2/3-2-2), qui délimitent entre elles les entrefers de travail (G1, G2).
